# EUROPÄISCHE PATENTSCHRIFT

(11) **EP 0 890 139 B1**
(45) Veröffentlichungstag und Bekanntmachung des Hinweises auf die Patenterteilung: **04.06.2003**
(21) Anmeldenummer: 97918031.2
(22) Anmeldetag: 17.03.1997
(51) Int. Cl.: G03G 15/00

(54) **VERFAHREN ZUM STEUERN DES BETRIEBS EINES DRUCKERS, INSBESONDERE DES START- UND STOPP-BETRIEBS**
PROCESS FOR CONTROLLING THE OPERATION OF A PRINTER, IN PARTICULAR START AND STOP
PROCEDE DE COMMANDE DU FONCTIONNEMENT D'UNE IMPRIMANTE, NOTAMMENT DE LA MISE EN MARCHE ET DE L'ARRET

(30) Priorität: 29.03.1996 DE 19612639
(43) Veröffentlichungstag der Anmeldung: 13.01.1999
(73) Patentinhaber: Océ Printing Systems GmbH, 85586 Poing (DE)
(72) Erfinder: SILBERSACK, Martin, D-85570 Markt Schwaben (DE); POPPE, Martin, D-81377 München (DE); STADTHERR, Thomas, D-81543 München (DE)
(74) Vertreter: Schaumburg, Thoenes & Thurn
(86) Internationale Anmeldenummer: DE9700545
(87) Internationale Veröffentlichungsnummer: WO97037284

(56) Entgegenhaltungen:
- EP-A- 0 572 050
- WO-A-94/27193
- WO-A-96/30812
- DE-C- 19 510 728
- GB-A- 2 117 142
- US-A- 5 549 401
- F & M. FEINWERKTECHNIK MIKROTECHNIK MESSTECHNIK, Bd. 100, Nr. 8, 1.August 1992, Seiten 339-343, XP000311996 MAYER K: "PRAEZISE GESTEUERTE SCHRITTMOTOREN ERMOEGLICHEN RUECKSEITENDRUCK" in der Anmeldung erwähnt

## Beschreibung

Die Erfindung betrifft ein Verfahren zum Steuern des Drucks in einem elektrografischen Drucker, bei dem eine Bahn aus Endlos-Trägermaterial einerseits durch einen Formschlußantrieb und andererseits durch einen Friktionsantrieb transportiert wird. Insbesondere betrifft die Erfindung ein Verfahren zum Steuern des Start-Betriebs und des Stopp-Betriebs. Weiterhin betrifft die Erfindung ein Verfahren zum positionsgenauen Synchronisieren des Parallellaufs von Bahnabschnitten einer Bahn, insbesondere in einem Drucker. Außerdem wird eine Einrichtung zum Ansteuern eines Motors, insbesondere zur Einstellung des Unterdruckventils in einer Unterdruckbremse, angegeben.

Die vorliegende Erfindung betrifft eine Weiterentwicklung der in der PCT /EP95/04265 beschriebenen Verfahren und Einrichtungen. Auf die in der erwähnten Patentanmeldung beschriebenen Anordnungsmerkmale und Verfahrensschritte wird hiermit ausdrücklich bezuggenommen. Auf den Inhalt der PCT/EP95/04265 wird hingewiesen.

Aus dem zuvor erwähnten Dokument sowie aus der WO 94/27193 ist ein Drucker bekannt, der in verschiedenen Betriebsarten arbeiten kann. Bei der Betriebsart "zweifarbiger Simplexbetrieb" wird die Bahn während des Transportes im Drucker um mindestens eine Bahnbreite parallel versetzt. Die versetzten Bahnabschnitte werden dann in Nebeneinanderstellung gemeinsam an der Umdruckstelle vorbeigeführt. Während eines ersten Druckvorganges wird die Vorderseite der Bahn bedruckt. Anschließend wird der bedruckte erste Bahnabschnitt der Fixierstation zugeführt, zurücktransportiert und die bereits bedruckte Vorderseite wird mit einer zweiten Farbe bedruckt.

Beim einfarbigen Duplex-Betrieb wird die Bahn beim Transport durch den Drucker gewendet, so daß an der Umdruckstelle ein erster Bahnabschitt der Bahn mit seiner Vorderseite und ein zweiter Bahnabschnitt der Bahn mit seiner Rückseite bedruckt wird.

Weiterhin ist noch auf den Simplex-Betrieb hinzuweisen, bei dem die Bahn mit bis zur doppelten Breite der oben genannten Bahnabschnitte druch den Drucker transportiert und bedruckt wird.

Bei der bekannten Druckeinrichtung wird die Bahn im Umdruckbereich durch einen Formschlußantrieb transportiert, bei dem im allgemeinen Stifte in Antriebslöcher am Rand der Bahn eingreifen. Die das Tonerbild fixierende Fixierstation enthält einen Friktionsantrieb, der die Bahn weitertransportiert. Beim Starten des Druckers und damit beim Beschleunigen der Bahn auf die Druckgeschwindigkeit müssen die Geschwindigkeiten der verschiedenen Antriebe aufeinander abgestimmt sein, um keine zu großen Zugkräfte in der Bahn zu erzeugen. Im Druckbetrieb ist es erforderlich, für beide Bahnabschnitte einen synchronen Transport zu gewährleisten, um die Längenschrumpfung des einen Bahnabschnitts infolge des Durchlaufs durch die Fixierstation gegenüber dem anderen Bahnabschnitt auszugleichen. Außerdem ist ein einwandfreier Betrieb des Druckers und der für ihn bereitgestellten Komponenten zu gewährleisten. Zur Ansteuerung von Motoren, beispielsweise der Motore für Unterdruckventile, Papierbreitenverstellung und einer Andruckkraftverstellmechanik, ist sicherzustellen, daß ein Blockieren der Motore frühzeitig festgestellt wird.

Aus der EP-A-0 432 298 ist eine automatisch arbeitende Papiereinlegevorrichtung für einen Drucker bekannt, die Friktionsantriebe enthält. Um unterschiedliche Transportgeschwindigkeiten der zu transportierenden Papierbahn auszugleichen, ist ein Schlaufenzieher vorgesehen, dessen Stellung von einem Detektor abgetastet wird. Abhängig von den Signalen des Detektors werden die Geschwindigkeiten der FriKtionsantriebe eingestellt.

In der DE-Zeitschrift: Feinwerktechnik und Meßtechnik, Bd. 100, 1992, Heft 8, S. 339 - 343, K. Mayer, "Präzise gesteuerte Schrittmotoren ermöglichen Rückseitendruck", wird ein Druckerkonzept beschrieben, bei dem zwischen einem Antrieb für eine Papierbahn und Fixierwalzen ein Bahnspeicher in Form eines Schiaufenziehers angeordnet ist. Zwei Sensoren detektieren die Stellung des Schlaufenziehers. Abhängig von den Signalen der Detektoren werden Schrittmotore für den Antrieb der Fixierwalzen beschleunigt oder abgebremst. Das Beschleunigen und Abbremsen erfolgt nach vorgegebenen Geschwindigkeits-Zeit-Kurven, die in Form von Tabellen in einem Mikroprozessor abgespeichert sind.

Es ist Aufgabe der Erfindung, Verfahren und eine Einrichtung bereitzustellen, die den einwandfreien Betrieb beim Starten, Stoppen eines Druckers bzw. die einen positionsgenauen Parallellauf von Bahnabschnitten einer Bahn zu gewährleisten.

Gemäß einem ersten Aspekt der Erfindung wird ein Verfahren zum Steuern des Drucks in einem elektrografischen Drucker gemäß den Merkmalen des Patentanspruchs 1 bereitgestellt. Durch dieses Verfahren wird ein einwandfreier Start- und Stopp-Betrieb des Druckers erreicht, wobei die Bahn in kurzer Zeit ihre Druckgeschwindigkeit erreicht bzw. in kurzer Zeit angehalten wird. Das Beschleunigen und das Abbremsen der Bahn erfolgt so, daß in einem zwischen dem Friktionsantrieb und dem Formschlußantrieb geschalteten Bahnspeicher kein Überschwingen auftritt. Auch im Übergangsbereich von Beschleunigung der Bahn und annähernd konstante Druckgeschwindigkeit im Druckbetrieb wird ein Überschwingen weitgehend vermieden. Das Verfahren nach der Erfindung kann sowohl für den Simplex-Betrieb mit einer einzigen Bahn als auch für den Duplex- und Zweifarben-Simplex-Betrieb eingesetzt werden, bei dem zwei Bahnabschnitte zwischen dem Formschlußantrieb und dem Friktionsantrieb transportiert werden.

Gemäß einem weiteren Aspekt der Erfindung wird ein Verfahren zum positionsgenauen Synchronisieren des Parallellaufs von Bahnabschnitten einer Bahn aus Endlosmaterial gemäß den Merkmalen des Anspruchs 11 angegeben. Bei diesem Verfahren werden zwei Regelkreise verwendet, wobei durch Verändern der Bremskräfte eine Feinregelung des Papiertransports für die beiden Bahnabschnitte und durch Verändern der Andruckkräfte auf die Bahnabschnitte eine Grobregelung beim Verlassen des Feinregelbereiches vorgenommen wird.

Ferner wird in einem weiteren Aspekt der Erfindung eine Einrichtung zum Ansteuern eines Motors gemäß den Merkmalen des Anspruchs 20 angegeben. Durch diese Einrichtung wird erreicht, daß das Blockieren eines Motors auf einfache Weise angezeigt und von Mikroprozessoren leicht ausgewertet werden kann.

Ausführungsbeispiele der Erfindung werden im folgenden anhand der Zeichnungen beschrieben. Darin zeigen:
- Figur 1: eine schematische Darstellung des Transports einer Papierbahn in einem Drucker mit einem Formschlußantrieb und einem Friktionsantrieb,
- Figur 2: den Transportweg einer Bahn in einem Drucker, wobei die zurückgeführte Bahn eine Wendeeinrichtung durchläuft,
- Figur 3: eine schematische Ansicht der in einem Drucker verwendeten Funktionseinheiten zur Regelung des Bahntransports von zwei Bahnabschnitten,
- Figur 4: Winkelstellungen der als Bahnspeicher dienenden Schlaufenzieher,
- Figur 5: Kennlinien für den Start- und den Druckbetrieb,
- Figur 6: ein Flußdiagramm für die Prozeßschritte zum positionsgenauen Synchronisieren des Parallellaufs der Bahnabschnitte, und
- Figur 7: eine Schaltungsanordnung zum Ansteuern eines Motors im Drucker.

Wie erwähnt, betrifft die vorliegende Erfindung eine Weiterentwicklung der in der PCT/EP95/04265 beschriebenen Einrichtung. Ferner wird im folgenden auf eine in der WO 94/27193 beschriebene elektrografische Druckeinrichtung bezug genommen, bei der zwei parallel angeordnete Bahnabschnitte gleichzeitig durch den Drucker bewegt und bedruckt werden können. Im folgenden wird der für die Funktion der vorliegenden Erfindung benötigte Hardwareaufbau in seinen wesentlichen Grundzügen erläutert. Einzelheiten dieses Hardwareaufbaus sind dem erwähnten Dokument PCT/EP95/04265 zu entnehmen.

Gemäß Figur 1 sind Teile einer Druckeinrichtung beschrieben, bei der eine Bahn 1 aus Endlos-Trägermaterial den Transportweg des Druckers zweimal durchläuft, und zwar mit einem ersten Bahnabschnitt A (A-Bahn) und mit einem zweiten Bahnabschnitt B (B-Bahn). Die Bahnabschnitte A und B durchlaufen weitgehend synchron den oberen Teil der Druckeinrichtung von einem Raupenantrieb 3 mindestens bis zu einem Fixierwalzenpaar 8/1, 8/2 parallel nebeneinanderliegend. Nach dem Papiereinlauf wird der Bahnabschnitt A durch den formschlüssigen Raupenantrieb 3 vorwärts bewegt und gelangt zu dem Fixierwalzenpaar 8/1, 8/2, welches einen Friktionsantrieb enthält. Danach wird die Bahn 1 umgelenkt, zurückgeführt und durchläuft als Bahnabschnitt B in Nebeneinanderstellung zum Bahnabschnitt A dieselbe Strecke von dem Raupenantrieb 3 zum Fixierwalzenpaar 8/1, 8/2. Bei der Papierrückführung wird die Bahn 1 entweder gewendet, um auch ihre Rückseite bedrucken zu können, oder nicht gewendet, um auf der bereits bedruckten Vorderseite ein weiteres Druckbild aufzubringen. Das Fixierwalzenpaar 8/1, 8/2 fixiert durch Thermopressung das Tonerbild auf den Bahnabschnitten A, B. Beim Durchlaufen durch das Fixierwalzenpaar 8/1, 8/2 wird der Bahnabschnitt A erwärmt, wodurch sich in Längsrichtung der Bahn 1 eine Schrumpfung ergibt. Der Abstand zwischen Transportlöchern am Rande der Bahn 1, in welche Transportstifte des Raupenantriebs eingreifen, verkürzt sich, beispielsweise um 0,06 %. Dies hat aufgrund der Papierrückführung zur Folge, daß der Bahnabschnitt B im Raupenantrieb 3 langsamer transportiert wird als der Bahnabschnitt A. Die beiden unterschiedlich schnellen Bahnabschnitte A, B werden vom Fixierwalzenpaar 8/1, 8/2 erfaßt, welches auf seiner gesamten Breite eine konstante Transportgeschwindigkeit hat.

Figur 2 zeigt einen Hardwareaufbau, durch den erreicht wird, daß der durch die Schrumpfung sich einstellende Effekt zu keinen Betriebsstörungen im Druckbetrieb führt. Die Bahn 1 des Aufzeichnungsträgers wird im Umdruckbereich 2 an ihrer Vorderseite mit einem Tonerbild bedruckt. Der formschlüssige Raupenantrieb 3 hat Transportstifte, die in entsprechende Randlöcher (schematisch als weiße Auslassungen in der Bahn-1 dargestellt) eingreifen. Der Bahnabschnitt A ist im Umdruckbereich 2 mit der Vorderseite, der Bahnabschnitt B mit der Rückseite der Bahn 1 zugeführt. Der Bahnabschnitt A passiert einen Bandspeicher in Form eines ersten Schlaufenziehers 6/1 und wird nach dem Passieren einer ersten Unterdruckbremse 7/1 von einem Friktionsantrieb innerhalb einer Fixierstation 8 angetrieben. Danach wird die Bahn 1 einer Wendeeinrichtung 10 zugeführt, dort gewendet und als Bahnabschnitt B dem formschlüssigen Raupenantrieb 3 erneut zugeführt. Im Umdruckbereich 2 wird die Rückseite der Bahn 1 gleichzeitig mit ihrer Vorderseite bedruckt. Danach wird der Bahnabschnitt B parallel zum Bahnabschnitt A zu einem zweiten Schlaufenzieher 6/2 und einer zweiten Unterdruckkammer 7/2 geführt und gelangt dann, angetrieben durch den Friktionsantrieb, zu einer nicht dargestellten Papierausgabe. In der Rückführschlaufe der Bahn 1 ist hinter der Wendeeinrichtung 10 ein Bandspeicher 11 in Form eines weiteren Schlaufenziehers angeordnet. Dieser Bandspeicher 11 dient lediglich zum Ausgleich von Toleranzen und zur Formularsynchronisation beim Einlegen unterschiedlich langer Formulare.

Der Friktionsantrieb umfaßt eine Fixierwalze 8/1 und eine Andruckwalze 8/2, wobei die angetriebene Fixierwalze 8/1 beheizt ist. In einem Fixierspalt 9 zwischen den beiden Walzen 8/1 und 8/2 wird die Bahn 1 gepreßt, erhitzt und vorwärts transportiert.

Die Funktionseinheiten zum Herstellen eines synchronen Parallellaufs der beiden Bahnabschnitte A und B umfassen gemäß Figur 3 mehrere Baugruppen. Zunächst ist eine Schlaufenziehereinheit 6 zu erwähnen, welche die zwei Schlaufenzieher 6/1 und 6/2 enthält, wobei jeder Schlaufenzieher 6/1, 6/2 einen Winkelsensor 12/1, 12/2 hat, die ihre Signale an eine Regelungs-Baugruppe 20 abgeben. Die Schlaufenzieher 6/1, 6/2 werden durch eine Federmechanik 13 vorgespannt. Das jeweilige Drehmoment wird durch eine Verstelleinrichtung 14 eingestellt. Für den Fall, daß nur eine Bahn den Transportweg durchläuft, können beide Schlaufenzieher 6/1, 6/2 starr gekoppelt werden.

Eine weitere wichtige Baugruppe bildet die Unterdruckvorrichtung 15, welche eine Saugpumpe 15a umfaßt, die mit steuerbaren Ventilen 16/1, 16/2 in Verbindung steht, die an Gleitflächen für die Bahnabschnitte A, B Unterdruck bereitstellen. Diese Unterdruckvorrichtung 15 bildet somit Unterdruckbremsen 7/1, 7/2, mit der jeder Bahnabschnitt A, B separat mit einer über die Ventile 16/1, 16/2 einstellbaren Bremskraft beaufschlagt werden kann. Die Einstellung der Ventile 16/1, 16/2 wird durch eine Unterdruck-Regelbaugruppe 21 vorgenommen. Die Fixiereinheit 8 hat neben der bereits erwähnten Fixierwalze 8/1 und Andruckwalze 8/2 eine Anschwenkmechanik 18, welche über einen Antrieb 19 eingestellt wird. Wie in Figur 3 zu erkennen ist, kann durch die Anschwenkmechanik 18 die im Fixierspalt 9 auf die Bahnabschnitte A und B wirksame Kraft eingestellt werden. Die angetriebene Fixierwalze 8/1 wird durch einen Schrittmotor 17 angetrieben, der seine Stromimpulse von einem Leistungselektronik-Baustein 21 erhält, welcher auch die Steuersignale für die Motoren der Ventile 16/1, 16/2 bereitstellt. Ein weiterer Leistungselektronik-Baustein 22 stellt Stromimpulse für einen Schrittmotor 23 des Formschlußantriebs 3 bereit, der wie erwähnt als Raupeneinheit ausgebildet ist. Über die Leitung 24 erhalten die Baugruppen 20, 21, 22 Informationen von einer übergeordneten Steuerung (nicht dargestellt).

Die für die Regelung des Transports der Bahnabschnitte A, B wichtigen Winkelpositionen der Schlaufenzieher 6/1, 6/2 werden im folgenden anhand der Figur 4 erläutert. Jeder Schlaufenzieher 6/1, 6/2 kann zwischen einem oberen mechanischen Anschlag 26 und einem unteren mechanischen Anschlag 27 um eine Drehachse 28 verschwenken. Vor dem Erreichen dieser Anschläge 26, 27 geben die Winkelsensoren Signale ab, die einen oberen Fehlerbereich O und einen unteren Fehlerbereich U definieren. Der Arbeitsbereich der Schlaufenzieher 6/1, 6/2 ist durch R definiert. Die Mitte des Schlaufenzieher-Arbeitsbereichs ist mit MR bezeichnet. MA definiert den Mittelwert der Stellungen der beiden Schlaufenzieher 6/1, 6/2. RD ist die Regelabweichung der beiden Schlaufenzieher 6/1, 6/2 gemäß der Schlaufendifferenzregelung. RL bezeichnet die Regelabweichung von MA in bezug auf die Mitte MR des Arbeitsbereiches R.

Im Druckbetrieb wird durch Verändern der Drehzahl der Fixierwalze 8/1 über die Regelungselektronik 20 der Inhalt des Bahnspeichers, realisiert durch die Schlaufenzieher 6/1, 6/2, auf einen mittleren Wert geregelt. Als Regelgröße dient der Mittelwert MA der Stellungen der beiden Schlaufenzieher 6/1, 6/2, d.h. ein Mittelwert der Signale der beiden zugehörigen Winkelsensoren 12/1 und 12/2. Als Sollwert wird z.B. der Wert MR, d.h. der Mittelwert des Arbeitsbereiches der Schlaufenzieher 6/1, 6/2 vorgegeben. Die Regelung arbeitet so, daß der Wert RL, d.h. die Regelabweichung von MA in bezug auf MR, nahe bei Null liegt. Diese Art der Regelung wird als Schlaufenlängen-Regelung bezeichnet.

Als weiterer Regelungsprozeß wird eine Schlaufendifferenz-Regelung durchgeführt, bei der die Differenz der Winkelpositionen des Schlaufenziehers 6/1 für den Bahnabschnitt A und des Schlaufenziehers 6/2 für den Bahnabschnitt B gegen Null geregelt wird, d.h. die Regelabweichung RD soll minimiert werden. Bei Verwendung eines reinen Proportional-Regel-Algorithmus kann eine dauernde, geringe Regelabweichung verbleiben. Um die Schlaufendifferenz-Regelung durchzuführen, werden die Unterdruckbremsen 7/1, 7/2 als Stellglieder verwendet, wobei auf die Ventile 16/1, 16/2 durch die Steuerung eingewirkt wird. Infolge der an den Gleitflächen 7/1, 7/2 der Unterdruckbremsen erzeugten Bremskraft wird der Schlupf des Bahnabschnitts A und der des Bahnabschnitts B im Fixierspalt 9 zwischen den Walzen 8/1 und 8/2 relativ zueinander verändert.

Eine weitere Möglichkeit der Veränderung des Schlupfes im Fixierwalzenspalt 9 ist die Änderung der Andruckkraft auf den Bahnabschnitt A bzw. den Bahnabschnitt B durch Verstellen der Anschwenkmechanik 18. Eine niedrige Kraft erhöht den Schlupf, eine Krafterhöhung verringert diesen. In der erwähnten Patentanmeldung PCT/EP95/04265 sind weitere Einzelheiten des Aufbaus der Schlaufenzieher 6/1, 6/2, der Anschwenkmechanik 18 und deren Wirkung auf die Schlaufenlängen-Regelung und die Schlaufendifferenz-Regelung beschrieben. Hinzuweisen ist insbesondere auf die in der erwähnten Patentanmeldung beschriebene Andruckkraftverstellmechanik, die im Unterschied zu der in Figur 3 gezeigten Anschwenkmechanik 18 unterschiedliche Andruckkräfte für den Bahnabschnitt Å und den Bahnabschnitt B einstellen kann, wobei vorzugsweise eine Erhöhung der Andruckkraft für den Bahnabschnitt A eine entsprechende Erniedrigung der Andruckkraft für den Bahnabschnitt B zur Folge hat. Dadurch kann bereits mit geringen Kraftänderungen eine merkliche Schlupfänderung in den Bahnabschnitten A, B erreicht werden.

Beim Betrieb eines Druckers ist zwischen Startbetrieb, bei dem die Bahn aus dem Stillstand bis zur Druckgeschwindigkeit beschleunigt werden muß, dem Druckbetrieb, bei dem die Bahn im wesentlichen mit der Druckgeschwindigkeit vorwärts transportiert wird, und dem Stopp-Betrieb zu unterscheiden, bei dem die Bahn wieder auf die Geschwindigkeit Null abgebremst wird. Im Startbetrieb und im Stopp-Betrieb müssen sowohl ein Formschlußantrieb für die Raupeneinheit als auch ein Friktionsantrieb für die Fixiereinheit in ihren Transportgeschwindigkeiten aufeinander abgestimmt werden. Daher wird gemäß der vorliegenden Erfindung ein gesonderter Regelungsprozeß für den Start- und Stopp-Betrieb bereitgestellt.

Figur 5 zeigt ein Frequenz-Zeit-Diagramm, anhand dessen der Regelungsprozeß für den Startbetrieb erläutert wird. Das Diagramm ist unterteilt in eine Startphase und eine anschließende Phase mit kontinuierlichem Druckbetrieb. Die Kennlinie 40 im kontinuierlichen Druckbetrieb definiert annähernd die Druckgeschwindigkeit, welche im wesentlichen konstant ist. Aufgrund von Papiertoleranzen kann sich die Transportgeschwindigkeit für die Bahn 1 geringfügig ändern, welches durch eine Feinregelung der Drehzahl der Fixierwalze 8/1 ausgeglichen wird. Der Schrittmotor 17 der Fixierwalze 8/1 (vgl. Figur 4) und der Schrittmotor 23 der Raupeneinheit 3 werden von der Steuerung durch Stromimpulse mit einer vorgegebenen Frequenz angesteuert; diese Frequenz definiert somit die Umfangsgeschwindigkeit der Fixierwalze 8/1 bzw. die des Raupenrades der Raupeneinheit 3. Der Schrittmotor 23 wird gemäß einer linearen Kennlinie 42 angesteuert, d.h. er hat eine konstante Beschleunigung.

In einem EPROM, auf welche die Steuerung zugreift, ist eine weitere Kennlinie 44 gespeichert, welche ein Frequenz-Zeit-Verhalten der Stromimpulse für den Schrittmotor 17 der Fixierwalze 8/1 vorgibt. Diese Kennlinie 44 hat eine größere Steigung als die Kennlinie 42. Dies bedeutet, daß nach dem Start bei 45 die Fixierwalze 8/1 die Bahn 1 schneller transportiert, als es die Raupeneinheit 3 vermag. Demgemäß wird die in den Schlaufenziehern 6/1, 6/2 gespeicherte Länge der Bahn 1 verringert, so daß die Schlaufenzieher 6/1, 6/2 ausgehend von einer Mittellage um MR (vgl. Figur 4) in Richtung des unteren Fehlerbereichs U bewegt werden. Der Mittelwert der von den Winkelsensoren 12/1, 12/2 abgegebenen Signale bewegt sich ebenfalls in Richtung des Signalwertes, welcher dem Fehlerbereich U entspricht. Beim Erreichen eines unteren Speicherwertes Su, der beispielsweise knapp unterhalb von MR liegt, wird die Stelle 46 auf der Kennlinie 44 erreicht. Die Steuerung erhöht dann nicht mehr die Frequenz der für den Schrittmotor 17 abgegebenen Stromimpulse, sondern hält sie konstant. In der Frequenz-Zeit-Kennlinie ergibt sich der Abschnitt 49. Da die Raupeneinheit 3 die Bahn 1 weiter mit der ansteigenden Geschwindigkeit gemäß der Kennlinie 42 transportiert, steigt der Mittelwert MA bzw. der der Signale der Winkelsensoren 12/1, 12/2 an und erreicht einen oberen Speicherwert So, der z.B. knapp oberhalb des Wertes MR liegt.

In der Frequenz-Zeit-Kennlinie wird die Stelle 48 erreicht. Nunmehr werden von der Steuerung Stromimpulse für den Schrittmotor 17 gemäß der gespeicherten Kennlinie 44 ausgegeben, d.h. der Schrittmotor 17 wird stärker beschleunigt als der Schrittmotor 23, mit der Folge, daß die Schlaufenzieher 6/1, 6/2 eine abnehmende Länge der Bahn 1 speichern. Im Frequenz-Zeit-Diagramm wird der Abschnitt 50 durchlaufen. An der Stelle 52 ist der Wert MA bzw. das mittlere Signal der beiden Winkelsensoren 12/1, 12/2 wieder unterhalb des Wertes MR abgefallen und signalisiert das Erreichen des unteren Speicherwertes Su. Daraufhin wird der Schrittmotor 17 wieder mit einer konstanten Frequenz von Stromimpulsen versorgt, so daß die Umfangsgeschwindigkeit der Fixierwalze 8/1 konstant bleibt. Die Schlaufenzieher 6/1, 6/2 speichern nun wieder eine zunehmende Menge an Bahn 1.

Das Konstanthalten der Frequenz der Stromimpulse und das Erhöhen der Frequenz der Stromimpulse für den Schrittmotor 17 wird so lange fortgesetzt, bis etwa die Stelle 54 auf der Frequenz-Zeit-Kennlinie 56 erreicht wird. Die dann erreichte Transportgeschwindigkeit der Bahn 1 entspricht etwa der Druckgeschwindigkeit, woraufhin in den kontinuierlichen Druckbetrieb übergegangen wird, bei dem ein Regelungsprozeß mit PI-Regelverhalten einsetzt, um die Transportgeschwindigkeit der Bahn 1 im wesentlichen konstant zu halten. Wie zu erkennen ist, setzt sich die Frequenz-Zeit-Kennlinie 56 für die Stromimpulse des Schrittmotors 17 aus verschiedenen Teilabschnitten mit ansteigender Frequenz und mit konstanter Frequenz zusammen. Auf diese Weise wird ein sanftes und schnelles Beschleunigen der Bahn 1 erreicht, ohne daß die Schlaufenzieher 6/1 und 6/2 stark schwingen und gegebenenfalls in die Fehlerbereiche O und U gelangen (vgl. Figur 4). Außerdem bleibt das Überschwingen im Übergangsbereich von Startbetrieb zu kontinuierlichem Druckbetrieb gering. Anzumerken ist noch, daß die Erfindung nicht auf lineare Kennlinien beschränkt ist. Vielmehr können auch abschnittweise nichtlineare Kennlinien, z.B. sinusförmige Kennlinien verwendet werden.

Im folgenden wird der Stopp-Betrieb beschrieben, bei dem die Bahn 1 ausgehend von einer Transport-Geschwindigkeit annähernd gleich der Druckgeschwindigkeit zum Stillstand gebracht wird. Der Regelungsprozeß erfolgt dann so, daß für den Motor 17 Stromimpulse gemäß einer fallenden Frequenz-Zeit-Kennlinie vorgegeben werden. Diese Frequenz-Zeit-Kennlinie hat eine größere Neigung als die gleichzeitig zu durchlaufende Frequenz-Zeit-Kennlinie des Schrittmotors 23 für den Raupenantrieb 3. Der durch die Schlaufenzieher 6/1, 6/2 realisierte Bahnspeicher wird durch den Transport der Fixierwalze 8/1 abschnittweise schneller entleert als Bahnmaterial durch den Transport der Raupeneinheit 3 Bahnmaterial nachgeliefert wird. Beim Erreichen des unteren Speicherwerts Su für den Bahnspeicher wird dann die Geschwindigkeit der Fixierwalze 8/1 entsprechend einer konstanten Frequenz der Stromimpulse für den Schrittmotor 17 konstant gehalten, bis erneut der obere Speicherwert So im Bahnspeicher erreicht wird. Das Konstanthalten und das Erniedrigen der Geschwindigkeit wird so lange fortgesetzt, bis die Geschwindigkeit der Bahn 1 auf Null reduziert ist. Vorzugsweise wird die Bahn 1 in einer Stellung angehalten, bei der die Schlaufenzieher 6/1, 6/2 eine große Länge an Bahnmaterial speichern, d.h. die Stellung der Schlaufenzieher 6/1, 6/2 ist in der Nähe des oberen Fehlerbereichs O.

Im folgenden wird der Regelprozeß zum Einstellen eines gleichmäßigen Bahntransports des Bahnabschnitts A und des Bahnabschnitts B beschrieben. Bei diesem Regelungsprozeß wird durch Einstellen des Unterdrucks in der Unterdruckbremse 7/1 für den Bahnabschnitt A und der Unterdruckbremse 7/2 für den Bahnabschnitt B sowie durch Einstellen der Andruckkraftverstellmechanik und damit der Andruckkraft auf den Bahnabschnitt A und der Andruckkraft auf den Bahnabschnitt B der Schlupf in bezug auf die Umdrehung der Fixierwalze 8/1 so eingestellt, daß die Differenz der Transportgeschwindigkeiten zwischen den beiden Bahnabschnitten minimal wird. Regelgröße für diesen Regelprozeß ist die Längendifferenz der in den Schlaufenziehern 6/1, 6/2 gespeicherten Längen des Bahnabschnitts A bzw. des Bahnabschnitts B.

Zur Beschreibung des Regelungsprozeß werden folgende Größen verwendet:
- FA: Andruckkraft, welche auf den Bahnabschnitt A wirkt,
- FB: Andruckkraft, welche auf den Bahnabschnitt B wirkt,
- PA: der auf den Bahnabschnitt A wirkende Unterdruck,
- PB: der auf den Bahnabschnitt B wirkende Unterdruck,
- TA: Winkelposition des Schlaufenziehers für den Bahnabschnitt A,
- TB: Winkelposition des Schlaufenziehers für den Bahnabschnitt B,
- n: Laufvariable 1, 2, 3, 4, ..., ⁿmax,
- dT: Winkeldifferenz zwischen TB - TA,
- dF: Differenz der Andruckkräfte (FA - FB)/2,
- dP: Unterdruckdifferenz (PB - PA)/2,
- Fstart: Anfangszustand für FA, FB,
- Pstart: Anfangszustand für PA, PB,
- Tn: Schaltschwelle für die Differenz TB - TA für einen Wert der Laufvariable n,
- Tsynch: Schaltschwelle für einen Synchronisationsstopp,
- dFup: Wert der Erhöhung der Andruckkraft für Bahnabschnitt A,
- dFdown: Reduktion der Andruckkraft für den Bahnabschnitt A,
- Pmin: minimaler Unterdruck,
- Fmax: maximale Andruckkraft,
- nₘₐₓ: maximale Anzahl der Schaltschwellen T.

Die in Figur 6 dargestellten Prozeßschritte beziehen sich im wesentlichen auf den Druckbetrieb. Zu Beginn des Regelungsprozesses (Schritt 60) erfolgt zum Zeitpunkt t = 0 ein Druckstart (Schritt 62), der weiter vorne bereits ausführlich beschrieben wurde. Nachfolgend wird im Schritt 64 eine Initialisierung vorgenommen, d.h. es wird überprüft, ob die Schlaufenzieher 6/1, 6/2 in einer mittleren Lage des Arbeitsbereichs R liegen, vorzugsweise nahe dem Wert MR (vgl. Figur 4) . Anschließend werden durch ein Diagnosesystem einer Serviceperson die voreingestellten Regelparameter ausgegeben (Schritt 66). In dieses Diagnosesystem kann der Servicetechniker auch verschiedene Regelparameter neu eingeben, um den Drucker auf unterschiedliche Papierarten, Druckgeschwindigkeiten, etc. einzustellen.

Im nachfolgenden Prozeßschritt 68 wird in der Ablaufsteuerung überprüft, ob ein Anhalten des Druckbetriebs vorliegt. Falls dies der Fall ist, so wird zum Anfang, d.h. zum Schritt 60 verzweigt. Im Prozeßschritt 70 wird abhängig vom Wert dT, d.h. abhängig von der Differenz der Winkellage der Schlaufenzieher 6/1, 6/2 eine Druckdifferenz dP gemäß einem proportionalen Regelalgorithmus an den Unterdruckbremsen 7/1, 7/2 eingestellt. Gemäß dem gewählten Regelalgorithmus (Schritt 72), werden dem Leistungselektronik-Baustein 21 als Sollwert PAsoll für den Unterdruck an der Unterdruckbremse 7/1 der Wert Pstart - dP und als entsprechender Sollwert PBsoll für den Unterdruck an der Unterdruckbremse 7/2 der Wert Pstart + dP vorgegeben. Der Andruckkraftverstellmechnik werden als Kräfte FA für den Bahnabschnitt A der Wert Fstart + dF und für die Kraft FB für den Bahnabschnitt B der Wert Fstart - dF vorgegeben.

Im nachfolgenden Schritt 74 wird überprüft, ob einer der Sollwerte PAsoll oder PBsoll kleiner als ein vorgegebener Minimaldruck Pmin ist. Falls dies zutrifft, so werden die Werte PAsoll und PBsoll auf diesen Wert Pmin gesetzt.

Anschließend wird überprüft, ob die Differenz dT aus der Winkellage des Schlaufenziehers 6/1 für den Bahnabschnitt A und der Winkellage des Schlaufenziehers 6/2 für den Bahnabschnitt B kleiner als Null ist. Falls dies zutrifft, was praktisch die Bedeutung hat, daß die im Schlaufenzieher 6/2 gespeicherte Bahnlänge kleiner ist als die im Schlaufenzieher 6/1 gespeicherte Bahnlänge, so wird zum Schritt 80 verzweigt. Hier wird überprüft, ob die Kraftdifferenz dF größer als Null ist. Wenn dies nicht zutrifft, so wird zum Schritt 66 verzweigt. Andernfalls wird im Schritt 82 der Wert dF auf Null gesetzt.

Wenn der Wert dT im Schritt 78 größer als Null ist, so wird im nachfolgenden Schritt 84 überprüft, ob die Winkeldifferenz dT größer als ein kritischer Wert Tsynch ist. Ist dies der Fall, so wird im nachfolgenden Schritt 86 ein sogenannter Synchronisationsstopp ausgelöst, d.h. der Druckbetrieb wird gemäß dem weiter vorne beschriebenen Stopp-Betrieb angehalten und zu einem späteren Zeitpunkt, bei dem ein definierter Ausgangszustand wiederhergestellt ist, kann der Druckbetrieb mit Schritt 66 fortgesetzt werden.

Für den Fall, daß der Wert dT den kritischen Wert Tsynch nicht übersteigt, wird im Schritt 88 überprüft, ob die Winkeldifferenz dT kleiner als ein voreingestellter Schwellwert T für die Winkeldifferenz ist. Es gibt unterschiedliche Schwellwerte Tn, die mit der Laufwariable n (z.B. n = 1, 2, 3, ...) gekennzeichnet sind. Mit größer werdendem n wird auch der Betrag des Schwellwerts Tn größer, d.h. T₁ < T₂ < T₃ ... < Tₙ. Wenn der Fall vorliegt, daß dT < Tn ist, so wird im nachfolgenden Schritt 98 überprüft, ob die Winkeldifferenz dT kleiner als die vorherige Schaltschwelle Tn - 1 ist. Weiterhin wird als UND-Bedingung überprüft, ob der Wert dFdown größer als Null ist. Für den Fall, daß dies zutrifft, wird im Schritt 100 die Laufvariable n um 1 erniedrigt, d.h. es wird in der weiteren Regelung die niedrigere Schaltschwelle Tn - 1 verwendet. Außerdem wird im Schritt 102 die Differenzkraft dF um dFdown reduziert. Die Reduzierungen gemäß den Schritten 100 und 102 haben die praktische Bedeutung, daß im Regelprozeß die Störung beseitigt worden ist, und nunmehr mit einer geringeren Kraftdifferenz dF und einer niedrigeren Schaltschwelle Tn - 1 gearbeitet werden kann, um die Regelaufgabe zu erfüllen. Falls die UND-Bedingung im Schritt 98 nicht erfüllt ist, wird gleich zum Schritt 66 verzweigt. Zu erwähnen ist, daß der Regelkreis gemäß den Schritten 66 bis 88 und 98 bis 66 den Normalzustand darstellt, wobei lediglich durch die Sogwirkung der Unterdruckbremsen 7/1, 7/2 ein ausreichender Schlupf erzeugt wird, um die Winkeldifferenz dT im wesentlichen konstant zu halten bzw. zu verkleinern.

Wenn im Schritt 88 festgestellt wird, daß die Winkeldifferenz dT größer ist als die aktuelle Schaltschwelle Tn für die Winkeldifferenz, so wird zum Schritt 90 verzweigt, wo überprüft wird, ob die eingestellte Kraftdifferenz dF für die beiden Bahnabschnitte A, B größer als ein kritischer Maximalwert der Andruckkraft Fmax ist. Wenn dies zutrifft, so wird zum Schritt 98 verzweigt, der weiter oben bereits erläutert wurde. Andernfalls wird im nachfolgenden Schritt 92 die Differenzkraft dF um den Wert dFup erhöht, d.h. es erfolgt eine Andruckkrafterhöhung auf den Bahnabschnitt A und eine entsprechende Entlastung des Bahnabschnitts B. Dadurch kann die relative Transportgeschwindigkeit zwischen dem Bahnabschnitt A und dem Bahnabschnitt B geändert werden, d.h. der Bahnabschnitt B kann einen größeren Schlupfwert annehmen. Im nachfolgenden Schritt 94 wird überprüft, ob die Laufvariable n ihren Maximalwert erreicht hat. Falls dies zutrifft, so wird zum Schritt 98 verzweigt. Ansonsten wird im nachfolgenden Schritt 96 die Laufvariable um 1 erhöht, d.h. im nachfolgenden Regelprozeß wird als Schaltschwelle für die Winkeldifferenz T ein höherer Wert Tn + 1 verwendet.

Wie anhand des Beispiels nach Figur 6 zu erkennen ist, hat die Andruckkraftverstellung durch Erhöhen der Andruckkraft FA im Bahnabschnitt A gemäß Schritt 92 bzw. durch Erniedrigen der Andruckkraft FA im Bahnabschnitt A gemäß Schritt 102 die Wirkung einer Grobregelung, die erst nach Überschreiten einer vorgegebenen Winkeldifferenz Tn aktiviert wird. In der Normalanwendung wird durch Einstellen des Unterdruckes in den Unterdruckbremsen 7/1, 7/2 gemäß Schritt 70 die Differenz der Winkelpositionen der Schlaufenzieher 6/1 und 6/2 ausgeregelt.

Für den Fall, daß die Unterdruckbremsen 7/1, 7/2 nur ungenügend arbeiten, beispielsweise, wenn die Bahn 1 Randlöcher hat, so erfolgt dennoch eine Regelung im Sinne einer Minimierung der Winkeldifferenz dT durch Einstellen der Andruckkraft gemäß den Schritten 92 und folgenden.

Wie weiter vorne erwähnt, steuert der Leistungselektronik-Baustein 21 die Unterdruckventile 16/1 und 16/2 zu den Unterdruckbremsen 7/1 und 7/2. Hierfür sind Motore vorgesehen, welche durch eine Gleichstrom-Endstufe angesteuert werden. Eine solche Gleichstrom-Endstufe ist in Figur 7 näher dargestellt. Diese Endstufe hat eine erhebliche Bedeutung für das Funktionieren der Unterdruckbremsen 7/1, 7/2. Sie muß nämlich eine Drehung der Motoren für die Ventile 16/1, 16/2 in beiden Drehrichtungen ermöglichen und soll ein mechanisches Blockieren der Motorwellen der Motoren für die Ventile 16/1, 16/2 sofort erkennen lassen. Die in Figur 7 dargestellte Endstufe erfüllt die genannten Anforderungen. Der Motor M wird über die Betriebsspannung Ub bei Linkslauf durch die Transistoren T1 und T4 über einen Kaltleiter R versorgt. Bei Rechtslauf erfolgt ein Stromfluß über die Transistoren T3, T2 und den Kaltleiter R. Bei einer Blockade der Motorwelle des Motors M ergibt sich in beiden Drehrichtungen ein Stromanstieg und die Spannung Uₑᵢₙ, welche am Widerstand R abgegriffen wird, erhöht sich. Trotz der verschiedenen Motordrehrichtungen fällt am Widerstand R immer eine Spannung gleicher Polarität ab. Durch eine einfache Spannungsmessung und ein Vergleich mit einer Referenzspannung kann eine Fehlermeldung bei Blockade der Motorwelle erzeugt werden, und die Steuerung kann dementsprechend den Motor M bzw. die Motoren der Ventile 16/1, 16/2 abschalten. Bislang wurden Kaltleiter lediglich in Reihe mit Motorzuleitungen geschaltet. Dadurch konnte zwar eine Endstufe vor Zerstörung geschützt werden, jedoch traten je nach gewählter Drehrichtung des Motors am Kaltleiter Spannungen unterschiedlicher Polarität auf, je nachdem, in welche Richtung der Strom durch den Kaltleiter floß. Die Detektierung einer Blockade einer Motorwelle war demzufolge nicht. ohne weiteres möglich.

## Patentansprüche

1. Verfahren zum Steuern des Drucks in einem elektrografischen Drucker,
bei dem eine Bahn (1) aus Endlos-Trägermaterial durch einen Formschlußantrieb (3), der formschlüssig in die Bahn (1) eingreift, mit einer ersten Geschwindigkeit vorwärtsbewegt und einer Fixierstation (8) zugeführt wird, welche die Bahn (1) durch einen Friktionsantrieb (8/1) mit einer zweiten Geschwindigkeit weiter transportiert,
wobei im stationären Druckbetrieb die erste Geschwindigkeit und die zweite Geschwindigkeit im wesentlichen gleich der Druckgeschwindigkeit ist,
bei dem eine Länge der Bahn (1) durch einen zwischen dem Formschlußantrieb (3) und dem Friktionsantrieb (8/1) angeordneten Bahnspeicher (6/1, 6/2) gespeichert wird,
ein den Füllgrad des Bahnspeichers (6/1, 6/2) erfassender Speichersensor (12/1, 12/2) ein erstes Schwellwert-Signal (So) beim Erreichen eines oberen Speicherwertes und ein zweites Schwellwert-Signal (Su) beim Erreichen eines unteren Speicherwertes erzeugt,
im Startbetrieb der Friktionsantrieb (8/1) gemäß einer zweiten Geschwindigkeits-Zeit-Kennlinie (44) angesteuert wird, deren Steigung größer ist als eine erste Geschwindigkeits-Zeit-Kennlinie (42) des Formschlußantriebs (3),
die Geschwindigkeit des Friktionsantriebs (8/1) beim Auftreten des ersten Schwellwert-Signals (So) im wesentlichen konstant gehalten, und bei Auftreten des zweiten Schwellwert-Signals (Su) gemäß der zweiten Geschwindigkeits-Zeit-Kennlinie (44) erhöht wird,
und bei dem das Konstanthalten und das Erhöhen der Geschwindigkeit so lange fortgesetzt wird, bis die Druckgeschwindigkeit erreicht ist.

2. Verfahren nach Anspruch 1, **dadurch gekennzeichnet, daß** im Stopp-Betrieb, bei dem die Bahn ausgehend von einer Transport-Geschwindigkeit gleich der Druckgeschwindigkeit angehalten wird, der Friktionsantrieb (8/1) gemäß einer vierten Gesthwindigkeits-zeit-Kennlinie angesteuert wird, deren Neigung größer ist als eine dritte Geschwindigkeits-Zeit-Kennlinie des Formschlußantriebs (3),
daß die Geschwindigkeit des Friktionsantriebs (8/1) beim Auftreten des zweiten Schwellwert-Signals (Su) im wesentlichen konstant gehalten und bei Auftreten des zweiten Schwellwert-Signals (So) gemäß der vierten Geschwindigkeits-Zeit-Kennlinie erniedrigt wird,
und daß das Konstanthalten und das Erniedrigen der Geschwindigkeit so lange fortgesetzt wird, bis die Geschwindigkeit der Bahn (1) Null ist.

3. Verfahren nach Anspruch 2, **dadurch gekennzeichnet, daß** die Bahn (1) in einer Stellung angehalten wird, bei der der Bahnspeicher (6/1, 6/2) einen hohen, vorgegebenen Füllwert hat.

4. Verfahren nach einem der vorhergehenden Ansprüche, **dadurch gekennzeichnet, daß** der Bahnspeicher (6/1, 6/2) mindestens einen Schlaufenzieher (6/1, 6/2) enthält, dessen Schwenklage den Füllstand des Bahnspeichers anzeigt, daß der Speichersensor ein Winkelsensor (12/1, 12/2) ist, dessen Signal der Schwenklage des Schlaufenziehers (6/1, 6/2) entspricht.

5. Verfahren nach einem der vorhergehenden Ansprüche, **dadurch gekennzeichnet, daß** der Formschlußantrieb (3) einen ersten Schrittmotor (23) und der Friktionsantrieb (8/1) einen zweiten Schrittmotor (17) enthält, daß eine Steuerung den ersten und den zweiten Schrittmotor (23, 17) mit Stromimpulsen versorgt, und daß die erste, zweite, dritte und vierte Geschwindigkeits-Zeit-Kennlinie durch erste, zweite, dritte und vierte Frequenz-Zeit-Kennlinien für die Stromimpulse realisiert sind, die in einem Speicher der Steuerung abgespeichert sind.

6. Verfahren nach einem der vorhergehenden Ansprüche, **dadurch gekennzeichnet, daß** im Duplex-Druckbetrieb die Bahn (1) einen ersten Bahnabschnitt (A) und einen zweiten Bahnabschnitt (B) enthält, wobei beide Bahnabschnitte (A, B) von dem Formschlußantrieb (3) und dem Friktionsantrieb (8/1) angetrieben werden.

7. Verfahren nach Anspruch 6, **dadurch gekennzeichnet, daß** der Bahnspeicher einen ersten Schlaufenzieher (6/1) für den Bahnabschnitt (A) und einen zweiten Schlaufenzieher (6/2) für den Bahnabschnitt (B) enthält, wobei beiden Schlaufenziehern (6/1, 6/2) jeweils ein erster und ein zweiter Winkelsensor (12/1, 12/2) zugeordnet ist.

8. Verfahren nach Anspruch 7, **dadurch gekennzeichnet, daß** das erste Schwellwert-Signal (So) und das zweite Schwellwert-Signal (Su) aus dem Mittelwert der Signale des ersten und des zweiten Winkelsensors (12/1, 12/2) ermittelt werden.

9. Verfahren nach Anspruch 7 oder 8, **dadurch gekennzeichnet, daß** im Druckbetrieb die Geschwindigkeit des Friktionsantriebs (8/1) durch einen Regler so eingestellt wird, daß der Mittelwert des Signals des ersten Winkelsensors (12/1) und des Signals des zweiten Winkelsensors (12/2) innerhalb eines definierten Arbeitsbereiches (R) verbleibt.

10. Verfahren nach einem der vorhergehenden Ansprüche 7 bis 9, **dadurch gekennzeichnet, daß** beim Auftreten eines Signalwertes des ersten Winkelsensors und des zweiten Winkelsensors außerhalb eines definierten Arbeitsbereiches (u, o) der Stopp-Betrieb eingeleitet wird.

11. Verfahren nach einem der vorhergehenden Ansprüche, **dadurch gekennzeichnet, daß** der erste Bahnabschnitt (A) durch einen Formschlußantrieb (3), der formschlüssig in die Bahn (1) eingreift, mit der ersten Geschwindigkeit vorwärtsbewegt und einer Fixierstation (8) zugeführt . wird, welche die Bahn (1 durch den Friktionsantrieb (8/1) im wesentlichen mit derselben Geschwindigkeit weitertransportiert,
die Bahn (1) erneut dem Formschlußantrieb (3) zugeführt und als zweiter Bahnabschnitt (B) demselben Friktionsantrieb (8/1) zugeführt wird,
eine Länge des Bahnabschnitts (A) und eine Länge des Bahnabschnitts (B) durch je einen zwischen dem Formschlußantrieb (3) und dem Friktionsantrieb (8/1) angeordneten Bahnspeicher (6/1) gespeichert wird,
der Bahnabschnitt (A) und der Bahnabschnitt (B) mit einer einstellbaren Bremskraft (PA, PB) beaufschlagt werden,
durch eine Stelleinrichtung die Bahn (1) auf den Bahnabschnitt (A) und den Bahnabschnitt (B) zwischen zwei Rollen (8/1, 8/2) wirkenden Kräfte (FA, FB) eingestellt werden,
in einem ersten Regelkreis die Bremskräfte (PA, PB) so eingestellt werden, daß die Differenz (dT) der Bahnlängen (TA, TB) in den Bahnspeichern (6/1, 6/2) im wesentlichen konstant bleiben oder auf Null geregelt werden,
und bei dem bei größer werdender Differenz (dT) der Bahnlängen (TA, TB) in den Bahnspeichern (6/1, 6/2) die auf die Bahnabschnitte (A, B) durch die Stelleinrichtung wirkenden Kräfte (FA, FB) verändert werden, um die Differenz zu verringern.

12. Verfahren nach Anspruch 11, **dadurch gekennzeichnet, daß** die Differenz (dA) als Schwellwert (Tn) vorgegeben ist, und daß bei Erreichen eines vorbestimmten Schwellwertes (Tn) die durch die Stelleinrichtung erzeugten Kräfte (FA, FB) geändert werden.

13. Verfahren nach Anspruch 11 oder 12, **dadurch gekennzeichnet, daß** die durch die Stelleinrichtung erzeugten Kräfte (FA, FB) stufenweise in vorgegebenen Stufen (dFup, dFdown) erhöht bzw. erniedrigt werden.

14. Verfahren nach einem der vorhergehenden Ansprüche 11 bis 13, **dadurch gekennzeichnet, daß** die Bremskräfte (PA, PB) stufenweise in vorgegebenen Stufen (dP) erhöht bzw. erniedrigt werden.

15. Verfahren nach Anspruch 14, **dadurch gekennzeichnet, daß** das Erhöhen und das Erniedrigen der Bremskräfte (PA, PB) bzw. der Kräfte (FA, FB) abhängig von der Höhe des Schwellwertes (Tn) der Differenz bzw. abhängig von einer dem Schwellwert (T) zugeordneten Laufvariablen (n) erfolgt.

16. Verfahren nach Anspruch 15, **dadurch gekennzeichnet, daß** der Schwellwert (Tn) auf Überschreitung eines Maximalwertes (Tsynch) überwacht wird, bei dessen Erreichen der Bahntransport angehalten wird.

17. Verfahren nach einem der vorhergehenden Ansprüche, **dadurch gekennzeichnet, daß** es zum Steuern des Drucks in einem elektrofotografischen Drucker verwendet wird, wobei die Station eine Fixierstation (8) und der Formschlußantrieb (3) eine Raupeneinheit (3) ist.

18. Verfahren nach einem der vorhergehenden Ansprüche 6 bis 17, **dadurch gekennzeichnet, daß** die Bahnspeicher als Schlaufenzieher (6/1, 6/2) ausgebildet sind, deren jeweilige Schwenklage der gespeicherten Länge (TA, TB) der Bahnabschnitte (A, B) entspricht, und daß zum Erfassen der Schwenklage des jeweiligen Schlaufenziehers (6/1, 6/2) Winkelsensoren (12/1, 12/2) vorgesehen sind, deren Signale der Schwenklage des jeweiligen Schlaufenziehers (6/1, 6/2) entspricht.

19. Verfahren nach einem der vorhergehenden Ansprüche, **dadurch gekennzeichnet, daß** es für den Duplex-Betrieb eines Druckers verwendet wird, wobei die Breite der verwendeten Fotoleitertrommel der Gesamtbreite der beiden Bahnabschnitte (A, B) entspricht.

20. Verfahren nach einem der vorhergehenden Ansprüche 11 bis 19, **dadurch gekennzeichnet, daß** zum Ansteuern des Motors für die Einstellung des Unterdruckventils einer Unterdruckbremse, durch die die einstellbare Bremskraft erzeugt wird, eine Brückenschaltung verwendet wird, deren Brückenzweige mindestens je einen Transistor enthält, wobei im Diagonalzweig der Brücke der Motor angeordnet ist, dem bei Lauf in einer Drehrichtung Strom über in der Brücke diagonal angeordnete Transistoren und bei Lauf in der anderen Drehrichtung Strom über die anderen Transistoren zugeführt wird,
daß in die Stromzuführung für die Brückenschaltung ein Widerstand geschaltet wird, dessen Spannungsabfall zum Feststellen der Blockade der Motorwelle ausgewertet wird.

21. Verfahren nach Anspruch 20, **dadurch gekennzeichnet, daß** als Widerstand ein Kaltleiterwiderstand verwendet wird.

22. Verfahren nach einem der vorhergehenden Ansprüche, **dadurch gekennzeichnet, daß** Diagnosemittel bereitgestellt werden, die Regelungsparameter und Regelungsverläufe über der Zeit anzeigen und in die Regelparameter bei Bedarf eingegeben werden.

## Claims

1. Method for controlling the printing in an electrographic printer,
in which a web (1) of continuous carrier material is advanced at a first speed by means of a positive engagement drive (3) that positively engages the web (1) and is supplied to a fixing station (8) which further conveys the web (1) by means of a friction drive (8/1) at a second speed,
the first speed and the second speed being substantially equal to the printing speed during the stationary printing operation,
in which a length of the web (1) is stored in a web storage (6/1, 6/2) arranged between the positive engagement drive (3) and the friction drive (8/1),
a storage sensor (12/1, 12/2) detecting the occupancy level of the web storage (6/1, 6/2) generates a first threshold signal (So) when reaching an upper storage value and generates a second threshold signal (Su) when reaching a lower storage value,
the friction drive (8/1) is driven during the starting operation according to a second speed-time-characteristic (44) the slope of which is higher than a first speed-time-characteristic (42) of the positive engagement drive (3),
the speed of the friction drive (8/1) is substantially kept constant when the first threshold signal (So) occurs and is increased according to the second speed-time-characteristic (44) when the second threshold signal (Su) occurs,
and in which the speed is kept constant and increased until the printing speed is reached.

2. Method according to claim 1, **characterized in that** during the stop operation in which the web is stopped starting out from a transport speed equal to the printing speed, the friction drive (8/1) is driven according to a fourth speed-time-characteristic, the slope of which is higher than a third speed-time-characteristic of the positive engagement drive (3),
**in that** the speed of the friction drive (8/1) is kept substantially constant when the second threshold signal (Su) occurs and is reduced according to the fourth speed-time-characteristic when the second threshold signal (So) occurs,
and **in that** the speed is kept constant and reduced until the speed of the web (1) is equal to zero.

3. Method according to claim 2, **characterized in that** the web (1) is stopped in a position in which the web storage (6/1, 6/2) has a high predetermined occupancy value.

4. Method according to one of the preceding claims, **characterized in that** the web storage (6/1, 6/2) includes a least one loop driver (6/1, 6/2) the swivel position of which indicates the occupancy level of the web storage, **in that** the storage sensor is an angle sensor (12/1, 12/2) the signal of which corresponds to the swivel position of the loop driver (6/1, 6/2).

5. Method according to one of the preceding claims, **characterized in that** the positive engagement drive (3) includes a first stepper motor (23) and the friction drive (8/1) includes a second stepper motor (17), **in that** a control provides the first and the second stepper motors (23, 17) with current impulses, and **in that** the first, second, third and fourth speed-time-characteristics are realized by first, second, third and fourth frequency-time-characteristics for the current impulses that are stored in a storage of the control.

6. Method according to one of the preceding claims, **characterized in that** the web (1) includes a first web section (A) and a second web section (B) in the duplex printing mode, both web sections (A, B) being driven by the positive engagement drive (3) and the friction drive (8/1).

7. Method according to claim 6, **characterized in that** the web storage includes a first loop driver (6/1) for the web section (A) and a second loop driver (6/2)
for the web section (B), both loop drivers (6/1, 6/2) each having a first and a second angle sensor (12/1, 12/2) allocated thereto.

8. Method according to claim 7, **characterized in that** the first threshold signal (So) and the second threshold signal (Su) are determined from the average value of the signals of the first and the second angle sensors (12/1, 12/2).

9. Method according to claim 7 or 8, **characterized in that** the speed of the friction drive (8/1) is set by a controller in the printing operation such that the medium value of the signal of the first angle sensor (12/1) and the signal of the second angle sensor (12/2) is kept within a defined working range (R).

10. Method according to one of the preceding claims 7 to 9, **characterized in that** the stop operation is initiated upon occurrence of a signal value of the first angle sensor and of the second angle sensor outside a defined working range (u, o).

11. Method according to one of the preceding claims, **characterized in that** the first web section (A) is advanced at the first speed by means of a positive engagement drive (3) which positively engages the web (1) and is supplied to a fixing station (8) which further conveys the web (1) by means of the friction drive (8/1) at substantially the same speed,
the web (1) is re-supplied to the positive engagement drive (3) and is supplied to the same friction drive (8/1) as the second web section (B),
a length of the web section (A) and a length of the web section (B) is each stored by a web storage (6/1) arranged between the positive engagement drive (3) and the friction drive (8/1),
an adjustable brake force (PA, PB) is applied to the web section (A) and the web section (B),
the forces (FA, FB) acting between two rollers (8/1, 8/2) on the web (1), namely on the web section (A) and the web section (B), are set by means of an actuating element,
in a first closed-loop control the brake forces (PA, PB) are set such that the difference (dT) of the web lengths (TA, TB) in the web storages (6/1, 6/2) remain substantially constant or are controlled to zero,
and in which, in the case of increasing difference (dT) of the web lengths (TA, TB) in the web storages (6/1, 6/2), the forces (FA, FB) acting on the web sections (A, B) by means of the actuating element are varied, in order to reduce the difference.

12. Method according to claim 11, **characterized in that** the difference (dA) is predetermined as a threshold value (Tn) and **in that** when a predetermined threshold value (Tn) is reached, the forces (FA, FB) generated by the actuating element are varied.

13. Method according to claim 11 or 12, **characterized in that** the forces (FA, FB) generated by the actuating element are increased or, respectively, decreased stepwise in predetermined steps (dFup, dFdown).

14. Method according to one of the preceding claims 11 to 13, **characterized in that** the brake forces (PA, PB) are increased or, respectively, decreased stepwise in predetermined steps (dP).

15. Method according to claim 14, **characterized in that** the increasing and the decreasing of the brake forces (PA, PB) or, respectively, the forces (FA, FB) take place depending on the magnitude of the threshold value (Tn) of the difference or, respectively, depending on a control variable (n) allocated to the threshold value (T).

16. Method according to claim 15, **characterized in that** the threshold value (Tn) is monitored for exceeding a maximum value (Tsynch), the web transport being stopped when this value is reached.

17. Method according to one of the preceding claims, **characterized in that** it is used for controlling the printing in an electrographic printer, the station being a fixing station (8) and the positive engagement drive (3) being a tractor feed unit (3).

18. Method according to one the preceding claims 6 to 17, **characterized in that** the web storages are designed as loop drivers (6/1, 6/2), the respective. swivel position of which corresponds to the stored length (TA, TB) of the web sections (A, B), and **in that** angle sensors (12/1, 12/2) are provided for detecting the swivel position of the respective loop driver (6/1, 6/2), the signals of which angle sensors correspond to the swivel position of the respective loop driver (6/1, 6/2).

19. Method according to one of the preceding claims, **characterized in that** it is used for the duplex operation of a printer, the width of the photoconductor drum used corresponding to the total width of the two web section (A, B).

20. Method according to one of the preceding claims 11 to 19, **characterized in that** for driving the motor for the setting of the vacuum valve of a vacuum brake, by means of which the adjustable braking force is generated, a bridge circuit is used, the bridge arms of which include each at least one transistor, the motor being arranged **in that** diagonal branch of the bridge to which in the case of a run in one direction of rotation current is supplied via transistors arranged diagonally in the bridge and in the case of a run in the other direction of rotation current is supplied via the other transistors,
**in that** a resistor is switched into the current supply for the bridge circuit, the voltage drop of which resistor is evaluated for determining the blockage of the motor shaft.

21. Method according to claim 20, **characterized in that** a PTC resistor is used as a resistor.

22. Method according to one of the preceding claims, **characterized in that** diagnostic means are provided that indicate control parameter and control curves over the time and into which the control parameter are input when necessary.

## Revendications

1. Procède de commande du processus d'impression dans une imprimante électrographique,
dans lequel une bande (1) formée par un matériau de support continu se déplace selon un mouvement en avant avec une première vitesse au moyen d'un entraînement à conjugaison de formes (3), qui vient en prise par conjugaison de formes avec la bande (1), et est acheminée vers un poste de fixage (8), dans lequel la bande (1) continue à être acheminée avec une deuxième vitesse au moyen d'un entraînement à friction (8/1),
la première vitesse et la deuxième vitesses étant sensiblement identiques à la, vitesse d'impression dans le mode d'impression stationnaire,
dans lequel une longueur de la bande (1) est stockée dans une unité de stockage des bandes (6/1, 6/2), agencée entre l'entraînement à conjugaison de formes (3) et l'entraînement à friction (8/1),
un capteur de l'unité de stockage (12/1, 12/2), détectant le niveau de remplissage de l'unité de stockage des bandes (6/1, 6/2), émet un premier signal de valeur seuil (So) lorsqu'un niveau de remplissage supérieur est atteint, et un deuxième signal de valeur seuil (Su) lorsqu'un niveau de remplissage inférieur est atteint,
en mode de démarrage, l'entraînement à friction (8/1) est actionné selon une deuxième courbe caractéristique de vitesse-temps (44), dont la pente est plus importante que celle d'une première courbe caractéristique de vitesse-temps (42) de l'entraînement à conjugaison de formes (3),
la vitesse de l'entraînement à friction (8/1) est maintenue sensiblement constante lorsque le premier signal de valeur seuil (So) est émis, et elle est augmentée en fonction de la deuxième courbe caractéristique de vitesse-temps (44) lorsque le deuxième signal de valeur seuil (Su) est émis,
et dans lequel le maintien de la vitesse à une valeur constante et l'augmentation de la vitesse sont poursuivis jusqu'à ce que la vitesse d'impression soit atteinte.

2. Procédé selon la revendication 1, **caractérisé en ce qu'**en mode d'arrêt, dans lequel la bande est immobilisée à partir d'une vitesse de transport égale à la vitesse d'impression, l'entraînement à friction (8/1) est actionné en fonction d'une quatrième courbe caractéristiques de vitesse-temps, dont la pente est plus importante que celle d'une troisième courbe caractéristiques de vitesse-temps de l'entraînement à conjugaison de formes (3),
**en ce que** la vitesse de l'entraînement à friction (8/1) est maintenue sensiblement constante lorsque le deuxième signal de valeur seuil (Su) est émis, et est diminuée en fonction de la quatrième courbe caractéristique de vitesse-temps lorsque le premier signal de valeur seuil (So) est émis,
et **en ce que** le maintien de la vitesse à une valeur constante et la diminution de la vitesse sont poursuivis jusqu'à ce que la vitesse de la bande soit égale à zéro.

3. Procédé selon la revendication 2, **caractérisé en ce que** la bande (1) est immobilisée dans une position, dans laquelle l'unité de stockage des bandes (6/1, 6/2) atteint une valeur de remplissage prédéfinie élevée.

4. Procédé selon une des revendications précédentes, **caractérisé en ce que** l'unité de stockage des bandes (6/1, 6/2) comporte au moins un tendeur en boucle (6/1, 6/2), dont la position de pivotement indique le niveau de remplissage de l'unité de stockage des bandes, et **en ce que** le capteur de l'unité de stockage est un capteur angulaire (12/1, 12/2), dont le signal correspond à la position de pivotement du tendeur en boucle (6/1, 6/2).

5. Procédé selon une des revendications précédentes, **caractérisé en ce que** l'entraînement à conjugaison de formes (3) comporte un premier moteur pas-à-pas (23), et l'entraînement à friction (8/1) comporte un deuxième moteur pas-à-pas (17), **en ce qu'**une commande envoie des impulsions de commande vers le premier et le deuxième moteurs pas-à-pas (23, 17), et **en ce que** la première, la deuxième, la troisième et la quatrième courbes caractéristiques de vitesse-temps sont réalisées par des première, deuxième, troisième et quatrième courbes caractéristiques de vitesse-temps des impulsions de courant, qui sont stockées dans une mémoire de la commande.

6. Procédé selon une des revendications précédentes, **caractérisé en ce que**, dans le mode d'impression à double face, la bande (1) est formée par une première partie de bande (A) et une deuxième partie de bande (B), ces deux parties de bande (A, B) étant actionnées par l'entraînement à conjugaison de formes (3) et par l'entraînement à friction (8/1).

7. Procédé selon la revendication 6, **caractérisé. en ce que** l'unité de stockage des bandes comporte un premier tendeur en boucle (6/1) pour la partie de bande (A) et un deuxième tendeur en boucle (6/2) pour la partie de bande (B), les deux tendeurs en boucle (6/1, 6/2) étant associés respectivement à un premier et un deuxième capteurs angulaires (12/1, 12/2).

8. Procédé selon la revendication 7, **caractérisé en ce que** le premier signal de valeur seuil (So) et le deuxième signal de valeur seuil (Su) sont déterminés à partir de la valeur moyenne des signaux du premier et du deuxième capteurs angulaires (12/1, 12/2).

9. Procédé selon la revendication 7 ou 8, **caractérisé en ce que**, en mode d'impression, la vitesse de l'entraînement à friction (8/1) est régulée par un régulateur de telle façon que la valeur moyenne du signal du premier capteur angulaire (12/1) et du signal du deuxième capteur angulaire (12/2) reste à l'intérieur d'une plage de travail (R) définie.

10. Procédé selon une des revendications 7 à 9, **caractérisé en ce que** le mode d'arrêt est introduit lorsqu'un signal, émis par le premier capteur angulaire et le deuxième capteur angulaire, présente une valeur non comprise dans une plage de travail (u, o) définie.

11. Procédé selon une des revendications précédentes, **caractérisé en ce que** la première partie de bande (A) se déplace dans un mouvement en avant avec la première vitesse au moyen d'un entraînement à conjugaison de formes (3), qui vient en prise par conjugaison de formes avec la bande (1), et est acheminée vers un poste de fixage (8), dans lequel la bande (1) continue à être acheminée sensiblement avec la même vitesse au moyen d'un entraînement à friction (8/1),
la bande (1) est à nouveau acheminée vers l'entraînement à conjugaison de formes (3) et est acheminée sous forme de deuxième partie de bande (B) vers le même entraînement à friction (8/1),
une longueur de la partie de bande (A) et une longueur de la partie de bande (B) sont stockées chacune dans une unité de stockage des bandes (6/1), agencée entre l'entraînement à conjugaison de formes (3) et l'entraînement à friction (8/1),
la partie de bande (A) et la partie de bande (B) sont sollicitées par une force de freinage (PA, PB) réglable,
les forces (FA, FB) agissant entre deux rouleaux (8/1, 8/2) sur la bande (1), à savoir la partie de bande (A) et la partie de bande (B), sont régulées par une unité de réglage,
dans un premier circuit de réglage, les forces de freinage (PA, PB) sont régulées de telle sorte que la différence (dT) des longueurs de bande (TA, TB) dans les unités de stockage des bandes (6/1, 6/2) reste sensiblement constante ou est réglée à zéro,
et dans lequel une augmentation de la différence (dT) des longueurs de bande (TA, TB) dans les unités de stockage des bandes (6/1, 6/2) entraîne une variation des forces (FA, FB), agissant au moyen de l'unité de réglage sur les parties de bande (A, B), en vue de réduire la différence.

12. Procédé selon la revendication 11, **caractérisé en ce que** la différence (dA) est prédéfinie comme étant la valeur seuil (Tn) , et **en ce que** les forces (FA, FB) générées par l'unité de réglage varient lorsqu'une valeur seuil (Tn) prédéfinie est atteinte.

13. Procédé selon la revendication 11 ou 12, **caractérisé en ce que** les forces (FA, FB) générées par l'unité de réglage sont augmentées ou diminuées progressivement selon des niveaux (dFup, dFdown) prédéfinis.

14. Procédé selon une des revendications 11 à 13, **caractérisé en ce que** les forces de freinage (PA, PB) sont augmentées ou diminuées progressivement selon des niveaux (dP) prédéfinis.

15. Procédé selon la revendication 14, **caractérisé en ce que** l'augmentation et la diminution des forces de freinage (PA, PB) ou des forces (FA, FB) sont fonction de la hauteur de la valeur seuil (Tn) de la différence, ou sont fonction d'une variable d'exécution (n) associée à la valeur seuil (T).

16. Procédé selon la revendication 15, **caractérisé en ce que** la valeur seuil (Tn) est contrôlée afin de ne pas dépasser une valeur maximale (Tsynch), le transport de la bande étant arrêté lorsque ladite valeur maximale est atteinte.

17. Procédé selon une des revendications précédentes, **caractérisé en ce qu'**il est utilisé pour commander le processus d'impression dans une imprimante électrographique, le poste étant un poste de fixage (8) et l'entraînement à conjugaison de formes (3) étant une unité d'entraînement à chenilles.

18. Procédé selon une des revendications 6 à 17, **caractérisé en ce que** les unités de stockage des bandes sont conçues sous forme de tendeurs en boucle (6/1, 6/2), dont chaque position de pivotement correspond aux longueurs (TA, TB) des parties de bande (A, B) stockées, et **en ce que**, pour détecter la position de pivotement de chaque tendeur en boucle (6/1, 6/2), il est prévu des capteurs angulaires (12/1, 12/2) dont les signaux correspondent à la position de pivotement de chaque tendeur en boucle (6/1, 6/2).

19. Procédé selon une des revendications précédentes, **caractérisé en ce qu'**il est utilisé pour le mode d'impression à double face d'une imprimante, la largeur du tambour photosensible utilisé étant égale à la largeur totale des deux parties de bande (A, B).

20. Procédé selon une des revendications 11 à 19, **caractérisé en ce que**, pour actionner le moteur destiné à régler la soupape à dépression d'un frein à dépression, qui génère la force de freinage réglable, on utilise un circuit en pont, dont les branches comportent chacune au moins un transistor, sachant que dans la branche diagonale du pont est agencé le moteur, vers lequel, en cours de fonctionnement dans un sens de rotation, est acheminé un courant par l'intermédiaire de transistors disposés diagonalement dans le pont et vers lequel, en cours de fonctionnement dans l'autre sens de rotation, est acheminé un courant par l'intermédiaire d'autres transistors,
**en ce que**, dans le trajet du courant pour le circuit en pont, est montée une résistance dont la chute de tension est analysée pour constater le blocage de l'arbre du moteur.

21. Procédé selon la revendication 20, **caractérisé en ce que** la résistance utilisée est une résistance à coefficient de température positif.

22. Procédé selon une des revendications précédentes, **caractérisé en ce qu'**il est prévu des moyens de diagnostic qui affichent les paramètres de réglage et les courbes caractéristiques de réglage en fonction du temps, et dans lesquels peuvent être entrés en cas de besoin des paramètres de réglage.
